# FASCICULE DE BREVET EUROPEEN

(11) **EP 1 219 902 B1**
(45) Date de publication et mention de la délivrance du brevet: **11.05.2005**
(21) Numéro de dépôt: 01403111.6
(22) Date de dépôt: 04.12.2001
(51) Int. Cl.: F24C 15/00, F24C 15/04

(54) **Appareil de cuisson**
Kochgerät
Cooking appliance

(30) Priorité: 19.12.2000 FR 0016581
(43) Date de publication de la demande: 03.07.2002
(73) Titulaire: Brandt Industries, 92500 Rueil Malmaison (FR)
(72) Inventeur: Pitard, Sylvain, 45100 Orleans (FR)
(74) Mandataire: Santarelli

(56) Documents cités:
- DE-A- 3 742 375
- FR-A- 2 745 067

## Description

La présente invention concerne d'une manière générale les appareils de cuisson, et plus particulièrement les appareils de cuisson comportant une porte dans l'épaisseur de laquelle est défini un circuit de circulation d'air pour refroidissement de la porte.

Dans de tels appareils de cuisson, et de manière connue (DE-A-3742375), le refroidissement de la porte s'effectue par convexion. Un flux d'air pénètre dans le circuit de circulation par une entrée réalisée sur le chant inférieur de la porte, se répand entre un certain nombre de feuilles de verre que comporte classiquement la porte et s'échappe du circuit de circulation par une sortie réalisée sur le chant supérieur de la porte.

Il se peut cependant que le flux d'air décrit ci-dessus soit insuffisant pour refroidir la porte, notamment pour les appareils de cuisson atteignant une température très élevée, comme c'est par exemple le cas pour les fours à nettoyage par pyrolyse, en raison de l'étroitesse du passage ménagé entre le chant inférieur de la porte et une plinthe. Dans ce cas en effet, la face interne de la porte de four atteint des températures de l'ordre de 460°C, et le refroidissement par convexion tel que décrit ci-dessus permet seulement de faire chuter la température de la face externe de la porte à une température de l'ordre de 50°C.

La présente invention a pour objet, d'une manière générale, un appareil de cuisson dont le circuit de circulation d'air permet d'améliorer le refroidissement de la porte par convexion, par exemple jusqu'à 40°C pour un appareil à nettoyage par pyrolyse.

Plus précisément l'invention concerne un appareil de cuisson comprenant une porte dans l'épaisseur de laquelle est défini un circuit de circulation d'air pour refroidissement, ledit circuit comprenant une ouverture sur le chant inférieur horizontal de ladite porte et surmontant un élément qui forme une plinthe, caractérisé en ce que ledit élément formant la plinthe possèdes de parois et constitue un caisson de circulation d'air comprenant d'une part une entrée d'air et d'autre part une sortie d'air en regard de l'ouverture définie sur le chant inférieur horizontal de ladite porte.

Par exemple, suivant une forme particulière et préférée de réalisation, l'entrée d'air du caisson se fait par une ouverture sur la face avant du caisson, dont la forme est avantageusement prévue pour guider l'air vers le chant inférieur de la porte de l'appareil de cuisson. Le flux d'air circulant dans la porte est alors renforcé, ce qui tend à améliorer son refroidissement.

Selon une autre particularité avantageuse de l'invention, l'élément formant la plinthe constitue la face avant d'un tiroir de rangement. Dans ce cas, l'entrée d'air peut, dans un mode de réalisation préféré, être conformée pour constituer un organe de préhension du tiroir.

On comprendra mieux l'invention à la lumière de la description qui va suivre donnée à titre d'exemple et faîte en référence aux dessins annexés dans lesquels :
- la figure 1 représente une vue de la face avant de l'appareil de cuisson suivant la flèche l de la figure 2 ;
- la figure 2 représente une coupe transversale II-II de la figure 1 ;
- la figure 3 représente une vue de dessus du caisson de circulation d'air ; et
- la figure 4 représente une variante de la figure 3.

Les figures 1 et 2 représentent un appareil de cuisson 10 conforme à l'invention, comportant une porte 20 dans laquelle est défini un circuit de circulation d'air 30 pour refroidissement de la porte 20.

Le circuit de circulation d'air 30 comprend une ouverture 32 située sur le chant horizontal inférieur 22 de la porte 20, un ensemble de passages 36 entre des feuilles de verre 26 constitutives de la porte 20 et une sortie 34 située sur le chant supérieur horizontal 24 de la porte 20. Ce circuit de circulation d'air 30 permet le refroidissement de la porte 20 par convexion naturelle d'un flux d'air 35.

Dans le mode de réalisation décrit, ledit circuit de circulation d'air 30 surmonte un élément formant plinthe 40, constituant la face avant d'un tiroir 50. Dans un autre mode de réalisation non représenté, l'élément 40 pourra également constituer la porte d'un espace de rangement.

Quoi qu'il en soit, l'élément formant plinthe 40, constitue un caisson de circulation d'air comportant une entrée d'air 42 et une sortie d'air 44 en regard de l'ouverture 32 du circuit de circulation d'air 30.

Dans le mode de réalisation décrit figure 2, l'entrée d'air 42 est réalisée sur la face avant 41 du caisson de circulation d'air 40. De manière préférée, l'entrée d'air 42 est réalisée par moulage d'une partie 43 de la face avant 41 vers l'intérieur du caisson de circulation d'air 40. Avantageusement, cet enfoncement de la partie 43 est réalisé par son extrémité haute 47 de manière à ce que la partie 43 constitue un déflecteur permettant de favoriser le guidage de l'air de bas en haut vers la sortie d'air 44 du caisson de circulation d'air 40.

Dans le mode de réalisation de la figure 1, le bord supérieur 45 de l'entrée 42 est légèrement recourbé vers l'intérieur et la partie supérieure du caisson 40. Dans ce mode de réalisation, l'entrée 42 définit avantageusement un organe de préhension du caisson de circulation d'air 40, ce qui facilite l'ouverture du tiroir 50 ou de l'espace de rangement dans un autre mode de réalisation.

Enfin, et comme illustré figures 3 et 4, la sortie d'air 44 du caisson de circulation d'air 40 peut avantageusement être réalisée par une fente 48 ou une série de trous 49 réalisés sur la partie horizontale supérieure 46 du caisson de circulation d'air 40.

## Revendications

1. Appareil de cuisson (10) comprenant une porte (20) dans l'épaisseur de laquelle est défini un circuit de circulation d'air (30) pour refroidissement, ledit circuit comprenant une ouverture (32) sur le chant inférieur horizontal (22) de ladite porte (20) et surmontant un élément qui forme une plinthe (40), **caractérisé en ce que** ledit élément formant la plinthe (40) possède des parois (41, 46) et constitue un caisson de circulation d'air comprenant d'une part une entrée d'air (42) et d'autre part une sortie d'air (44) en regard de l'ouverture (32) définie sur le chant inférieur horizontal (22) de ladite porte (20).

2. Appareil de cuisson (10) selon la revendication 1, **caractérisé en ce que** ledit élément formant la plinthe (40) constitue la face avant d'un tiroir (50).

3. Appareil de cuisson (10) selon la revendication 1, **caractérisé en ce que** ledit élément formant la plinthe (40) constitue la porte d'un espace de rangement.

4. Appareil de cuisson (10) selon l'une des revendications 2 ou 3, **caractérisé en ce que** ladite entrée d'air (42) du caisson de circulation d'air (40) se fait par une ouverture sur la face avant (41) dudit caisson de circulation d'air (40).

5. Appareil de cuisson (10) selon la revendication 4, **caractérisé en ce que** ladite entrée d'air (42) du caisson de circulation d'air (40) est conformée pour constituer un organe de préhension dudit caisson.

6. Appareil de cuisson selon l'une des revendications 1 à 5, **caractérisé en ce que** ladite sortie d'air (44) du caisson de circulation d'air (40) est constituée par une fente (48) sur la partie supérieure horizontale (46) dudit élément formant la plinthe (40).

7. Appareil de cuisson (10) selon l'une des revendications 1 à 5, **caractérisé en ce que** ladite sortie d'air (44) du caisson de circulation d'air (40) est constituée par une série de trous (49) réalisés sur la partie supérieure horizontale (46) dudit élément formant la plinthe (40).

## Patentansprüche

1. Gargerät (10) mit einer Tür (20), in deren Dicke ein Luftzirkulationskreis (30) für ein Abkühlen definiert ist, wobei der Kreis an der unteren, waagerechten Kante (22) der Tür (20) eine Öffnung (32) aufweist und sich über einem Element befindet, das eine Leiste (40) bildet, **dadurch gekennzeichnet, dass** das die Leiste (40) bildende Element Wände (41, 46) besitzt und einen Luftzirkulationskasten bildet, der auf der einen Seite einen Lufteinlass (42) und auf der anderen Seite einen Luftauslass (44) gegenüber von der Öffnung (32) aufweist, welche an der unteren, waagerechten Kante (22) der Tür (20) definiert ist.

2. Gargerät (10) nach Anspruch 1, **dadurch gekennzeichnet, dass** das die Leiste (40) bildende Element die Vorderfläche einer Schublade (50) bildet.

3. Gargerät (10) nach Anspruch 1, **dadurch gekennzeichnet, dass** das die Leiste (40) bildende Element die Tür eines Stauraums bildet.

4. Gargerät (10) nach Anspruch 2 oder 3, **dadurch gekennzeichnet, dass** der Lufteinlass (42) des Luftzirkulationskastens (40) durch eine Öffnung an der Vorderfläche (41) des Luftzirkulationskastens (40) realisiert ist.

5. Gargerät (10) nach Anspruch 4, **dadurch gekennzeichnet, dass** der Lufteinlass (42) des Luftzirkulationskastens (40) so ausgebildet ist, dass er ein Element zum Greifen des Kastens bildet.

6. Gargerät (10) nach einem der Ansprüche 1 bis 5, **dadurch gekennzeichnet, dass** der Luftauslass (44) des Luftzirkulationskastens (40) aus einem Spalt (48) am oberen, waagerechten Abschnitt (46) des die Leiste (40) bildenden Elements besteht.

7. Gargerät (10) nach einem der Ansprüche 1 bis 5, **dadurch gekennzeichnet, dass** der Luftauslass (44) des Luftzirkulationskastens (40) aus einer Reihe von Löchern (49) besteht, die am oberen, waagerechten Abschnitt (46) des die Leiste (40) bildenden Elements realisiert sind.

## Claims

1. Cooking appliance (10) comprising a door (20), in the thickness of which there is defined an air circulation circuit (30) for cooling, the said circuit comprising an opening (32) on the horizontal bottom edge (22) of the said door (20) and surmounting an element which forms a plinth (40), **characterised in that** the said element forming the plinth (40) has walls (41, 46) and constitutes an air circulation chamber comprising on the one hand an air inlet (42) and on the other hand an air outlet (44) opposite the opening (32) defined on the horizontal bottom edge (22) of the said door (20).

2. Cooking appliance (10) according to Claim 1, **characterised in that** the said element forming the plinth (40) constitutes the front face of a drawer (50).

3. Cooking appliance (10) according to Claim 1, **characterised in that** the said element forming the plinth (40) constitutes the door of a storage space.

4. Cooking appliance (10) according to one of Claims 2 or 3, **characterised in that** the said air inlet (42) of the air circulation chamber (40) is formed by an opening on the front face (41) of the said air circulation chamber (40).

5. Cooking appliance (10) according to Claim 4, **characterised in that** the said air inlet (42) of the air circulation chamber (40) is conformed so as to constitute a gripping member for the said chamber.

6. Cooking appliance according to one of Claims 1 to 5, **characterised in that** the said air outlet (44) of the air circulation chamber (40) is formed by a slot (48) on the horizontal top part (46) of the said element forming the plinth (40).

7. Cooking appliance (10) according to one of Claims 1 to 5, **characterised in that** the said air outlet (44) of the air circulation chamber (40) is formed by a series of holes (49) produced on the horizontal top part (46) of the said element forming the plinth (40).
